# EUROPÄISCHE PATENTSCHRIFT

(11) **EP 2 457 643 B1**
(45) Veröffentlichungstag und Bekanntmachung des Hinweises auf die Patenterteilung: **14.08.2013**
(21) Anmeldenummer: 10014932.7
(22) Anmeldetag: 24.11.2010
(51) Int. Cl.: B01F 3/08, B01F 5/04, B01F 15/00, A62C 5/02

(54) **Vorrichtung und Verfahren zum Ermitteln der Zumischrate eines Zumischers in einer Löschleitung**
Method and device for determining the mix rate of a mixer in an extinguishing pipeline
Dispositif et procédé de détermination des taux de mélange d'un mélangeur dans une conduite d'extinction

(43) Veröffentlichungstag der Anmeldung: 30.05.2012
(73) Patentinhaber: Minimax GmbH & Co. KG, 23840 Bad Oldesloe (DE)
(72) Erfinder: Dehn, Hans-Joachim, 23860 Kl. Wesenberg (DE)
(74) Vertreter: Lüdtke, Frank

(56) Entgegenhaltungen:
- DE-A1- 2 911 672
- DE-A1- 3 134 911
- DE-A1- 3 833 055
- GB-A- 1 593 283
- US-A- 3 166 096

## Beschreibung

Die Erfindung betrifft eine Vorrichtung zum Ermitteln der Zumischrate eines Zumischers entsprechend den Merkmalen des Oberbegriffes des ersten Patentanspruches und ein Verfahren nach den Merkmalen des Anspruches 7.
DE-A 3 833 055 und DE3 134 911 A1 sind verwandte Druckschriften aus dem Stand der Technik.

Die Erfindung ist geeignet, die Zumischrate des Schaummittels in einer Löschanlage mittels Zumischers zu ermitteln, ohne daß dabei ein umweltbelastendes Wasser-Schaum-Gemisch entsteht und entsorgt werden muß.

Das Schaummittel als Lagermedium in einem Membrantank ist eine wassergefährdende Flüssigkeit, die darüber hinaus Stoffe enthält, die schwer abbaubar sind. Bei der Inbetriebnahme und beim Testen eines Zumischers für ein Schaummittel aus einem Membrantank in einer Löschleitung muß das Schaum-Wasser-Gemisch aufgefangen, entsorgt und der Sondermüllentsorgung zugeführt werden, denn das Schaum-Wasser-Gemisch wird oft als wassergefährdende Flüssigkeit eingestuft und enthält schwer abbaubare Stoffe. Bei den zur Verfügung stehenden Zumischern ist es konstruktiv nicht möglich, das Schaummittel während des Zumischvorganges zu separieren und als reines Konzentrat aufzufangen, um es in den Schaummittelbehälter zurückzuführen. Membrantankzumischer werden bei einem Durchfluß von 500 I/mm nach VdS CEA 4001 (Teil M) bzw. bei minimalem und maximalem Durchflußwert mit Herstellung von Schaum-Wasser-Gemisch nach EN 13565-2 (11.3.2.4.2.) zur Ermittlung der Zumischrate getestet. Das Auffangen des Schaum-Wasser-Gemisches bei großen Durchflußwerten ist ausgesprochen schwierig, da es bei der Einleitung in einen Auffangbehälter zu erheblichen Verschäumungen kommt. Weiterhin müssen große Mengen Schaum-Wasser-Gemisch entsorgt werden. Bisher konnte die Zumischrate nur mittels des aufgefangenen Schaum-Wasser-Gemisches und Anmischen von weiteren drei Referenzlösungen über Leitfähigkeitsmeßgeräte oder Refraktometer ermittelt werden. Darüber hinaus wird das Ergebnis dieses Verfahrens durch eine Reihe von Einflußfaktoren beeinflußt, so daß es leicht zu ungenauen Meßwerten kommen kann.

Es ist daher Aufgabe der Erfindung, eine Vorrichtung und ein Verfahren zu entwickeln, mit dem es möglich ist, die Zumischrate eines Zumischers zwischen einem Membrantank und einer Löschleitung möglichst genau und zuverlässig zu ermitteln und einzustellen, ohne daß ein umweltbelastendes Wasser-Schaum-Gemisch entsteht und entsorgt werden muß.

Diese Aufgabe wird durch eine Vorrichtung nach den Merkmalen des ersten Patentanspruches und ein Verfahren nach Patentanspruch 7 gelöst.

Unteransprüche geben vorteilhafte Ausgestaltungen der Erfinder wieder.

Die erfindungsgemäße Vorrichtung zum Ermitteln der Zumischrate zwischen dem Schaumkonzentrat und dem Wasser eines Zumischers in einer Löschleitung und Leitungen und Armaturen zwischen dem Membrantank und dem Zumischer sieht vor, daß eine Testflüssigkeit in einer vom Wasser umgebenen Testmembrane angeordnet ist.

Der Membranbehälter besteht aus einem Druckbehälter aus Stahl und einer innenliegenden flexiblen Membrane mit Form und Abmessung des Druckbehälters. Diese Ausführung bleibt unverändert.

Es wird eine zweite Test-Membrane mit einem Fassungsvermögen für die Menge Testflüssigkeit, die ausreichend ist, den Test der Zumischrate durchzuführen, zwischen Schaummittelmembrane und Wandung des Druckbehälters montiert. Vorrichtungen zum Befüllen und zur Entnahme der Testflüssigkeit werden separat an der Außenwandung des Druckbehälters vorgesehen. Der Entnahmeanschluß wird unter Verwendung von Absperrarmaturen zum Umschalten zwischen Lösch- und Testbetrieb mit der Schaummittelkonzentratleitung, die zum Zumischer führt, verbunden. Die Dimension der Testleitung ist so zu wählen, daß sich keine Unterschiede bei den Druckverlusten im Lösch-und Testbetrieb ergeben. Optional kann ein Durchflußmesser in die Testleitung eingebunden werden.

Als Testflüssigkeit wird eine nicht wassergefährdende, umweltverträgliche Flüssigkeit verwendet, die über das übliche Abwassersystem entsorgt werden kann. Die Dichte und Viskosität der Testflüssigkeit sollen denen des Schaummittels ähnlich sein. Weitere Anforderungen werden an die Testflüssigkeit nicht gestellt.

Der Test wird in folgender Weise ausgeführt: Der Membranbehälter ist mit Schaummittel befüllt. Das Schaummittel kann sich dabei innerhalb bzw. außerhalb der Hauptmembrane befinden. Es wird eine für die Durchführung des Tests ausreichende Menge Testflüssigkeit in die Test-Membrane gefüllt. Dafür ist ein geringer Überdruck erforderlich.

Die Test-Membrane mit der Testflüssigkeit ist zwischen der Wand des Membrantank und der Hauptmembrane angeordnet.

Schaummittelleitung und Testflüssigkeitsleitung zum Zumischer sind abgesperrt. Die Wasserversorgung der Löschanlage wird in Betrieb genommen. Es fließt ein bestimmter

Wasserstrom durch den Zumischer. Der Druck der Löschanlage wirkt über die wasserseitige Zuleitung auf den Membranbehälter. Die Absperrarmatur der Testleitung wird geöffnet. Der Anlagendruck drückt die Testmembrane zusammen und die Testflüssigkeit fließt zum Zumischer. Der Durchflußwert wird mittels Durchflußmesser in der Testleitung ermittelt. Aus dem Verhältnis Wasserdurchfluß und Testflüssigkeitsdurchfluß wird die tatsächliche Zumischrate ermittelt. Das Gemisch aus Löschwasser und Testflüssigkeit wird dem Abwassersystem über einem Testanschluß in der Löschleitung zugeleitet.

Vorteilhaft ist es in diesem Falle, ein Durchflußmeßgerät in der Testleitung anzuordnen.

Eine andere vorteilhafte Möglichkeit besteht darin, die Durchflußmenge über die Durchflußzeit der Testflüssigkeit zu messen. Daher wird die Menge Testflüssigkeit bestimmt, die in einer bestimmten Zeiteinheit (z. B. 30 sec) bei dem zu testenden Wasserdurchfluß zugemischt wird. Der Ablauf erfolgt wie bei der Ausführung mit dem Durchflußmeßgerät, jedoch wird statt des Durchflußmessers ein Schauglas installiert. Am Schauglas wird die Zeit vom Start bis zum Ende des Fließens der der Testflüssigkeit ermittelt. Die Zumischrate wird über das Verhältnis der Mengen Wasser und Testflüssigkeit in einer bestimmten Zeiteinheit berechnet.

Eine andere vorteilhafte Lösungsvariante sieht vor, eine Test-Membrane und eine Testflüssigkeit in einem separaten Behälter anzuordnen.

Der Test-Membranbehälter hat die Größe der benötigten Testflüssigkeitsmenge und ist komplett mit Testflüssigkeit gefüllt. Der wasserseitige Anlagendruck wird über eine von der Wasserzuleitung zum Membranbehälter abzweigenden Leitung mit Armatur auf den Test-Membranbehälter gegeben.

Durch die Erfindung wird die sonst erforderliche Entsorgung von wassergefährdendem und umweltbelastendem Schaum-Wasser-Gemisch vermieden. Bisher fielen bei jedem Test 1.000 - 2.00 Liter Schaum-Wasser-Gemisch an. Das bisherige Verfahren ist besonders hinsichtlich des Auffangens von Schaum-Wasser-Gemisch mit einem Durchfluß von mindestens 500 I/min äußerst umständlich und risikoreich. Es können sehr starke Verschäumungen entstehen, Schaum unkontrolliert überlaufen und Umweltschäden entstehen. Dies entfällt durch Verwendung einer unkritischen Testflüssigkeit. Die Erfindung macht die Verwendung einer Testflüssigkeit möglich.

Die Ermittlung der Zumischrate ist durch viele Einflußfaktoren und Fehlerquellen nur von erfahrenen, geübten Personen sicher durchzuführen. Mit der Erfindung ist die Ermittlung der Zumischrate einfacher, genauer und sicherer durchführbar.

Im Folgenden wird die Erfindung an einem Ausführungsbeispiel und drei Figuren näher erläutert. Die Figuren zeigen:
- Figur 1:: Erfindungsgemäße Vorrichtung mit einem Durchflußmeßgerät
- Figur 2:: Erfindungsgemäße Vorrichtung mit einem Schauglas
- Figur 3:: Erfindungsgemäße Vorrichtung mit einem separaten Test-Membranbehälter.

Die *Figur 1* *zeigt* den Zumischer 1 in der Löschleitung 3, in die Wasser 4 zu den Feuerlöscheinrichtungen fließt. Die Löschleitung 3 ist durch das Ventil 17 absperrbar, so daß das Wasser-Schaumkonzentrat-Gemisch 4, 5 oder das Wasser-Testflüssigkeit-Gemisch 4, 8 am Testanschluß 10 entnommen werden kann. Das Wasser 4 kann auch durch die Leitung 18 zum Membrantank 2 geleitet werden, in dem sich die Membrane 6 und das Schaumkonzentrat 5 befinden. Durch ein Steigrohr 7 kann das Schaumkonzentrat 5, den Membrantank 2 verlassen. Zwischen der Wandung 15 des Membrantanks 2 und der Membrane 6 ist die Test-Membrane 11 angeordnet, in der sich die Testflüssigkeit 8 befindet. Diese kann durch Stutzen am Tank 2 separat eingefüllt werden. Die Testflüssigkeit 8 wird durch den Druck des Wassers 4 über die Testleitung 14 und die Leitungen 18 in den Zumischer 1 gefördert, wobei die Durchflußmenge durch das Durchflußmeßgerät 9 gemessen wird. Das Wasser-Testflüssigkeit-Gemisch 4, 8 wird am Testanschluß 10 nach dem Zumischer 1 entnommen oder kann über die Löscheinrichtungen ausfließen. Das Verhältnis zwischen Testflüssigkeit 8 und Wasser 4 kann nach dem Testanschluß 10 gemessen und überprüft werden. Das Verhältnis kann aber auch aus den Werten der Durchflußmenge Testflüssigkeit der Durchflußmessung und der gemessenen Wassermenge ermittelt werden. Die Armaturen 13 am Membrantank 2 sind so geschaltet, daß kein Schaummittelkonzentrat 5 in die Leitung 18 gelangt. Dadurch entsteht ein Gemisch aus Testflüssigkeit 8 und Wasser 4, welches am Testanschluß 10 entnehmbar ist und welches die Grundlage bildet, den Zumischer 1 zu prüfen, ohne daß ein Schaum-Wasser-Gemisch erzeugt werden muß. Weiterhin zeigt die Figur die Befüll 20- und die Entleereinrichtung 21 für die Testflüssigkeit 8.

Die *Figur 2* zeigt eine andere Möglichkeit, die durchfließende Menge der Testflüssigkeit 8 zu messen, indem eine Schauglas 12 in der Testleitung 14 angeordnet ist, so daß aus der Zeit, in der die Testflüssigkeit 8 durch das Schauglas fließt, bei bekanntem Füllmenge in Test-Membrane 11 und der Fließzeit der Testflüssigkeit 8 der Durchfluß errechnet werden kann. Aus dem Verhältnis der Werte Durchfluß Testflüssigkeit 8 und Wasser 4 wird die Zumischrate ermittelt.

Die *Figur 3* zeigt einen separaten Behälter 16, in dem sich die Testflüssigkeit 8 befindet, wobei das die Testflüssigkeit 8 umgebende Wasser 4 den gleichen Druck aufweist, wie das Wasser 4 im Membrantank 3. Dadurch drückt das Wasser 4 die Test-Membrane 11 gegen die Testflüssigkeit 8 und diese aus dem separaten Behälter 16 in die Testleitung 14, in der der Durchfluß mittels Durchflußmeßgeräten 9 gemessen wird. Es kann auch das Meßverfahren wie unter Figur 2 beschrieben verwendet werden.

### Liste der verwendeten Bezugszeichen

- 1: Zumischer
- 2: Membrantank
- 3: Löschleitung
- 4: Wasser
- 5: Schaumkonzentrat
- 6: Hauptmembrane
- 7: Steigrohr
- 8: Testflüssigkeit
- 9: Durchflußmeßgerät
- 10: Testanschluß
- 11: Testmembran
- 12: Schauglas
- 13: Armatur
- 14: Testleitung
- 15: Wandung von 2
- 16: Behälter
- 17: Ventil
- 18: Leitung
- 19: Manometer
- 20: Befüllvorrichtung Testflüssigkeit
- 21: Entleervorrichtung Testflüssigkeit

## Patentansprüche

1. Vorrichtung zum Ermitteln der Zumischrate mittels Zumischers (1) in einer Löschleitung (3) aus einem Membrantank (2) mit Membrane zwischen dem Schaummittelkonzentrat (5) und dem Wasser (4), mit Leitungen zwischen dem Membrantank (2) und dem Zumischer (1), **gekennzeichnet durch** eine Testflüssigkeit (8) in einer vom Wasser (4) bzw. Schaummittel (5) umgebenen Test-Membran (11).

2. Vorrichtung nach Anspruch 1, **dadurch gekennzeichnet, daß** die Test-Membrane (11) mit der Testflüssigkeit (8) zwischen der Wand (15) des Membrantanks (2) und der Hauptmembrane (6) angeordnet ist.

3. Vorrichtung nach Anspruch 1, **dadurch gekennzeichnet, daß** die Test-Membrane (11) mit der Testflüssigkeit (8) in einem separaten Behälter (16) angeordnet ist.

4. Vorrichtung nach den Ansprüchen 1 bis 3, **dadurch gekennzeichnet, daß** in der Leitung zwischen Test-Membrane (11) und Zumischer (1) ein Durchflußmeßgerät (9) angeordnet ist.

5. Vorrichtung nach einem der Ansprüche 1 bis 4, **dadurch gekennzeichnet, daß** in der Leitung zwischen Test-Membrane (11) und Zumischer (1) ein Schauglas (12) angeordnet ist.

6. Vorrichtung nach einem der Ansprüche 1 bis 5, **dadurch gekennzeichnet, daß** in der Löschleitung (3) nach dem Zumischer (1) in Richtung auf die Löscheinrichtung ein Testanschluß (10) angeordnet ist.

7. Verfahren zum Ermitteln der Zumischrate mittels Zumischer (1) in einer Löschleitung (3) aus einem Membrantank (2) mit Membrane zwischen dem Schaumkonzentrat (5) und dem Wasser (4), mit Leitungen zwischen dem Membrantank (2) und dem Zumischer (1), **dadurch gekennzeichnet, daß** der Druck des Wassers (4) oder des Schaummittels (5) eine Testflüssigkeit (8) in den Zumischer (1) fördert und dabei kein Schaumkonzentrat (5) aus dem Membrantank (2) fließt, wobei ein Durchfluß oder eine Durchflußzeit gemessen wird und der gemessene Wert die Grundlage für die Berechnung der Zumischrate des Zumischers (1) bildet.

8. Verfahren nach Anspruch 7, **dadurch gekennzeichnet, daß** das Wasser (4) nach Öffnen einer Armatur (13) in dem Membrantank (2) strömt und die Testflüssigkeit (8) in der Test-Membrane (11) durch Verdrängen in die Testleitung (14) oder/und Leitungen (18) zum Zumischer (1) fördert, wobei die Fließzeit oder die Fließgeschwindigkeit gemessen wird.

9. Verfahren nach Anspruch 7, **dadurch gekennzeichnet, daß** Wasser (4) nach Öffnen einer Armatur (13) in einem Behälter (16) mit Membrantank (2) und Testflüssigkeit (8) strömt und diese über Testleitung (14) oder/und Leitungen (18) zum Zumischer (1) fördert, wobei die Fließzeit, die Fließgeschwindigkeit, die Durchflußzeit oder das Durchflußvolumen gemessen wird.

## Claims

1. A device for determining the admixture rate by means of an proportioner (1) in an extinguishing line (3) from a bladder tank (2) with a membrane between the concentrated foam agent (5) and the water (4), with pipes between the bladder tank (2) and the proportioner (1), **characterized by** a test liquid (8) in a test membrane (11) surrounded by the water (4) or the foaming agent (5).

2. The device according to claim 1, **characterized in that** the test membrane (11) with the test fluid (8) is disposed between the wall (15) of the bladder tank (2) and the main membrane (6).

3. The device according to claim 1, **characterized in that** the test membrane (11) with the test fluid (8) is disposed in a separate container (16).

4. The device according to claims 1 to 3, **characterized in that** a flow meter (9) is disposed in the pipe between the test membrane (11) and the proportioner (1).

5. The device according to one of the claims 1 to 4, **characterized in that** an inspection glass (12) is disposed in the pipe between the test membrane (11) and the proportioner (1).

6. The device according to one of the claims 1 to 5, **characterized in that** a test connection (10) is disposed in the extinguishing pipe (3) downstream of the proportioner (1) in the direction of the extinguishing device.

7. A method for determining the admixture rate by means of an proportioner (1) in an extinguishing pipe (3) from a bladder tank (2) with a membrane between the concentrated foam agent (5) and the water (4), with pipes between the bladder tank (2) and the proportioner (1), **characterized in that** the pressure of the water (4) or of the concentrated foam agent (5) conveys a test liquid (8) into the proportioner (1) and that at the same time no foam concentrate (5) flows out of the bladder tank (2), wherein a flow rate or a flow time is measured and the measured value forms the basis for calculating the admixture rate of the proportioner (1).

8. The method according to claim 7, **characterized in that** after opening a valve (13) the water (4) flows in the bladder tank (2) and conveys the test liquid (8) in the test membrane (11) by displacement into the test pipe (14) and/or pipes (18) toward the proportioner (1), wherein the travel time or the travel speed are measured.

9. The method according to claim 7, **characterized in that** after opening a valve (13) the water (4) flows in a container (16) with a bladder tank (2) and a test liquid (8) and conveys it via the test pipe (14) and/or pipes (18) toward the proportioner (1), wherein the travel time, the travel speed, the flow time or the flow volume are measured.

## Revendications

1. Dispositif pour déterminer le taux de mélange au moyen d'un mélangeur (1) dans un tuyau d'extinction (3) venant d'un réservoir à membrane (2) avec une membrane entre un concentré d'agent moussant (5) et l'eau (4), avec des tuyaux entre le réservoir à membrane (2) et le mélangeur (1), **caractérisé par** un liquide test (8) dans une membrane test (11) entourée par l'eau (4) ou l'agent moussant (5).

2. Dispositif selon la revendication 1, **caractérisé en ce que** la membrane test (11) avec le liquide test (8) est disposée entre la paroi (15) du réservoir à membrane (2) et la membrane principale (6).

3. Dispositif selon la revendication 1, **caractérisé en ce que** la membrane test (11) avec le liquide test (8) est disposée dans un récipient distinct (16).

4. Dispositif selon les revendications 1 à 3, **caractérisé en ce qu'**un débitmètre (9) est disposé dans le tuyau entre la membrane test (11) et le mélangeur (1).

5. Dispositif selon l'une quelconque des revendications 1 à 4, **caractérisé en ce qu'**un verre d'observation (12) est disposé dans le tuyau entre la membrane test (11) et le mélangeur (1).

6. Dispositif selon l'une quelconque des revendications 1 à 5, **caractérisé en ce qu'**une connexion test (10) est disposée dans le tuyau d'extinction (3) en aval du mélangeur (1) en direction du dispositif d'extinction.

7. Méthode pour déterminer le taux de mélange au moyen d'un mélangeur (1) dans un tuyau d'extinction (3) venant d'un réservoir à membrane (2) avec une membrane entre un concentré d'agent moussant (5) et l'eau (4), avec des tuyaux entre le réservoir à membrane (2) et le mélangeur (1), **caractérisée en ce que** la pression de l'eau (4) ou du concentré d'agent moussant (5) pousse un liquide test (8) dans le mélangeur (1) et que dans le même temps le concentré d'agent moussant (5) ne coule pas hors du réservoir à membrane (2), un débit ou un temps de séjour étant mesuré et la valeur mesurée formant la base pour le calcul du taux de mélange du mélangeur (1).

8. Méthode selon la revendication 7, **caractérisée en ce que** l'eau (4) coule dans le réservoir à membrane (2) après ouverture d'une vanne (13) et pousse le liquide test (8) dans la membrane test (11) par déplacement dans le tuyau test (14) et/ou les tuyaux (18) en direction du mélangeur (1), le temps d'écoulement ou la vitesse d'écoulement étant mesurées.

9. Méthode selon la revendication 7, **caractérisé en ce que** l'eau (4) coule dans le récipient (16) avec le réservoir à membrane (2) et le liquide test (8) après ouverture d'une vanne (13) et le pousse via le tuyau test (14) et/ou les tuyaux (18) vers le mélangeur (1), le temps d'écoulement, la vitesse d'écoulement, le temps de séjour ou le volume du débit sont mesurés.
